# FASCICULE DE BREVET EUROPEEN

(11) **EP 0 592 376 B1**
(45) Date de publication et mention de la délivrance du brevet: **23.07.1997**
(21) Numéro de dépôt: 93830407.8
(22) Date de dépôt: 06.10.1993
(51) Int. Cl.: D04B 9/56

(54) **Procédé et dispositif pour réaliser l'union de deux bords d'un produit manufacturé tubulaire tricoté au terme de sa formation**
Verfahren und Vorrichtung zum Verbinden von zwei Rändern eines gestrickten schlauchförmigen Produkts am Ende der Herstellung
Method and device for making a connection between the two edges of a knitted tubular product at the end of its formation

(30) Priorité: 09.10.1992 IT FI920194
(43) Date de publication de la demande: 13.04.1994
(73) Titulaire: FABRITEX S.r.l, 50142 Firenze (IT); Sangiacomo S.p.A., 25123 Brescia (IT)
(72) Inventeur: Frullini, Alberto, I-50145 Florence (IT); Frullini, Paolo, I-50145 Florence (IT)
(74) Mandataire: Martini, Lazzaro

(56) Documents cités:
- EP-A- 0 449 544
- DE-A- 1 635 992
- FR-A- 1 032 231
- FR-A- 2 045 000
- US-A- 4 162 620

## Description

La présente invention concerne un procédé et un dispositif pour effectuer l'union de deux bords d'un produit manufacturé tubulaire tricoté, comme par exemple le remaillage de la pointe des bas, au terme du tricotage du produit manufacturé.

Il est également connu que les bas sont produits avec des machines circulaires à un ou deux cylindres à aiguilles, en commençant par le bord ou revers élastique et en terminant par le côté de la pointe qui reste ouverte et qui doit être fermée par la suite au moyen de machines à coudre ou de remailleuses appropriées. Plus précisément, il est connu que, après la formation des rangs utiles de la pointe du bas, quelques rangs sont effectués pour réaliser un bord à jeter, appelé "défilage", généralement en côte fine et d'une hauteur d'environ un centimètre, pour éviter des démaillages pendant la couture de fermeture. En fonction du type de machine utilisée, les chaussettes sont produites:
a) l'une à la suite de l'autre. Dans ce cas le dernier rang du défilage est relié au premier rang du bord élastique de la chaussette suivante au moyen d'un fil résistant, lisse et bien visible, lequel est travaillé avec une alimentation différente de celle utilisée pour le bord élastique et lequel est destiné à être enlevé manuellement pour séparer une chaussette de l'autre avant la couture de la pointe;
b) détachés l'un de l'autre. Ce procédé est utilisé spécialement sur les machines circulaires à un seul cylindre ou à double cylindre, équipées d'un dispositif automatique de séparation des bas fabriqués.

Ensuite, chaque bas doit être retourné pour faire en sorte que la couture à effectuer se trouve sur l'envers du bas. Après quoi la pointe est fermée en enlevant ledit bord à jeter et en cousant ensemble les mailles du dernier demi-rang du dessus du pied et celles du dernier demi-rang de la plante.

Mais l'exécution de la couture de la pointe des bas en dehors de la machine qui les produit entraîne une augmentation de leur temps et de leur coût de fabrication, principalement à cause des nombreuses opérations intermédiaires à effectuer entre la fin du tricotage et la couture de la pointe, comme par exemple le prélèvement et le transfert des bas vers des magasins de stockage respectifs et leur classement en fonction de la couleur et/ou de la taille. Tout cela nécessite, en effet, d'employer un personnel spécifiquement qualifié pour effectuer et superviser ces opérations et de disposer d'espaces suffisamment grands pour l'installation des machines et pour le classement et le stockage des bas. Et, en plus de tout cela, il y a le fait que, en relation avec le nombre élevé de bas ainsi fabriqués, la quantité de tissu qui se perd pour la fabrication et l'enlèvement successif dudit bord à jeter, s'avère particulièrement élevée, et par conséquent le coût correspondant influe fortement et négativement sur le rendement économique des installations traditionnelles de fabrication.

Il est également connu, d'après le document IT 9590-A/87, un procédé pour la formation de la pointe fermée des bas pendant leur cycle de production au moyen d'une machine circulaire, lequel prévoit de commencer le bas avec la formation d'une poche de maille tridimensionnelle correspondant à la pointe du pied; de former ladite poche avec un tissu double dans lequel deux bords identiques sont unis juxtaposés; de poursuivre la fabrication du pied du bas après avoir remis en position de travail les aiguilles qui avaient été mises hors de travail pendant la formation de la poche, de manière à obtenir son remaillage. Le même document décrit un dispositif pour la mise en oeuvre dudit procédé et avec les platines de la moitié du cylindre des aiguilles mise hors de travail qui sont munies d'un crochet destiné à coopérer avec l'aiguille correspondante située en face alors que celle-ci est soulevée; avec une came, agissant sur le talon desdites platines, laquelle lui fait accomplir une course radiale centrifuge permettant de déplacer hors du cylindre la tête de l'aiguille correspondante située en face; et avec un galet, tournant à l'intérieur de l'évidement desdites platines, pour permettre d'approcher le premier demi-rang de la poche à remailler vers les aiguilles dépourvues de maille.

Mais ce dispositif connu ne garantit pas toujours la prise correcte du tissu par toutes les aiguilles mises en position de travail et, par ailleurs, au fur et à mesure du remaillage, c'est-à-dire au fur et à mesure de la réduction de la poche, il ne garantit pas un tricotage identique et uniforme.

On connaît également, d'après le document IT 9465-A/90, un procédé pour le remaillage de la pointe des bas au moyen de la machine circulaire qui les produit, à partir de la pointe, conformément auquel il est prévu de tirer progressivement vers l'extérieur, avec un mouvement horizontal et progressivement décroissant, une portion limitée du demi-rang libre de la poche à remailler et de la retenir à proximité des aiguilles correspondantes dépouvues de maille. Ceci est obtenu en utilisant la pointe d'un ressort qui appuie, à partir de l'intérieur du cylindre à aiguilles, sur la ligne médiane du premier demi-rang libre de la poche en coopération avec deux crochets, l'un avec mouvement horizontal alternatif et avec évolution alternative à la fin de chaque course, ayant pour fonction d'accrocher progressivement la zone à remailler dudit demi-rang et de le tirer vers et au-delà du cylindre à aiguilles, et l'autre avec un mouvement vertical alternatif pour retenir la zone de demi-rang ainsi retenue par le premier crochet et permettre son remaillage effectué par les aiguilles dépourvues de maille et remises en position de travail.

Mais l'expérience a démontré que cette technique de travail connue ne permet pas d'obtenir des avantages appréciables, aussi bien du point de vue de la qualité du produit fini, que de la capacité de production et de la fiabilité de la machine, et ne permet pas de toute façon d'obtenir un bas avec le bord élastique en points à côtes et défilage à l'intérieur du produit manufacturé.

Il est aussi connu d'après le brevet FR 1.032.231, un procédé de raccordement par couture sur un métier de bonneterie comportant des organes destinés à retenir des boucles des lisières d'un tricot, constituées respectivement par un groupe de boucles formées, procédé qui consiste à disposer les boucles sur les organes et à relier progressivement les boucles d'un groupe aux boucles de l'autre ou des autres groupes par tricotage.

Le but principal de la présente invention est d'éliminer les inconvénients précités.

Ce résultat a été atteint, conformément à l'invention, en adoptant un procédé comportant la phase de fabrication d'un produit manufacturé tubulaire tricoté en commençant par le bord élastique et en terminant du côté de la pointe qui reste ouverte, avec une machine circulaire à un seul cylindre, lequel prévoit de:
- soulever un nombre prédéterminé d'aiguilles d'un premier demi-rang, en retenant les mailles correspondantes au moyen des platines: par demi-rang étant entendu une pluralité de mailles adjacentes;
- soulever ultérieurement les aiguilles dudit premier demi-rang, avec les platines ouvertes, jusqu'à déposer les mailles correspondantes à un niveau utile pour permettre leur prélèvement successif;
- soulever un nombre prédéterminé d'aiguilles du deuxième demi-rang en amenant les mailles au même niveau que celui du premier demi-rang;
- effectuer le prélèvement des mailles dudit premier demi-rang par des moyens destinés au transfert sur des aiguilles correspondantes du deuxième demi-rang;
- abaisser lesdites aiguilles du premier demi-rang;
- transférer les mailles ainsi prélevées avec un retournement de 180° autour d'un axe diamétral horizontal du cylindre à aiguilles, de manière que chaque maille ainsi renversée s'engage sur l'aiguille correspondante du deuxième demi-rang;
- soulever les aiguilles du deuxième demi-rang de manière à charger les mailles du premier demi-rang qui ont été transférées et les libérer des moyens de transfert respectifs;
- disposer les paires de mailles superposées de chaque aiguille du deuxième demi-rang étroitement juxtaposées et coaxiales, de manière à ce qu'elles soient adaptées pour le remaillage;
- soulever ultérieurement les aiguilles du deuxième demi-rang avec les mailles ainsi disposées;
- tourner avec un mouvement intermittent le cylindre à aiguilles et insérer, à chaque pas, une aiguille de remaillage dans une paire de mailles ainsi soulevées, en l'alimentant avec du fil utilisé pour le tricotage du produit manufacturé, sans solution de continuité, et ensuite l'extraire pour former une maille de remaillage à chaînette simple;
- après l'exécution de la dernière maille de remaillage, c'est-à-dire après l'union des deux dernières mailles correspondantes desdits premier et deuxième demi-rangs, exécuter deux ou plus de deux noeuds de fermeture;
- effectuer la coupe du fil de tricotage et de remaillage;
- abaisser les aiguilles dudit deuxième demi-rang jusqu'à l'abattage, pour décharger le produit manufacturé ainsi terminé.

Et pour ce qui concerne le dispositif pour la mise en oeuvre dudit procédé, celui-ci comprend:
- des premiers moyens à came pour la commande de l'ascension et respectivement la descente d'un nombre prédéterminé d'aiguilles d'un premier et d'un deuxième demi-rang de mailles, lesquelles sont dans la condition active lorsque les cames de tricotage sont dans la condition inactive et inversement;
- des deuxièmes moyens à came pour la commande de l'ascension ultérieure et respectivement de la descente ultérieure dudit nombre prédéterminé d'aiguilles du premier et du deuxième demi-rang, lesquelles sont dans la condition active lorsque les cames de tricotage sont dans la condition inactive et inversement;
- des moyens pour prélever les mailles dudit premier demi-rang et les retourner de 180° autour d'un axe diamétral horizontal du cylindre à aiguilles, avec une paire d'agrafes pour chaque maille et au-moins un pêne d'ouverture et respectivement de serrage, lesquels sont logés dans des rainures correspondantes d'un secteur semi-circulaire: ledit secteur étant monté tournant avec une amplitude angulaire de 180° dans les deux directions autour d'un axe diamétral horizontal du cylindre à aiguilles, au-dessus des platines de la machine circulaire;
- des moyens pour rendre solidaire ledit secteur semi-circulaire avec le cylindre à aiguilles, avec un obturateur radial coulissant entre deux positions, l'une de blocage du secteur avec le cylindre à aiguilles et l'autre de déblocage par rapport au cylindre à aiguilles, mais dans une position dans l'espace constante et prédéterminée;
- des moyens à fourche pour bloquer le boîtier des platines pendant la rotation horizontale dudit secteur semi-circulaire solidairement avec le cylindre à aiguilles, lesquels sont actionnés par des moyens correspondants à came solidaires du support du secteur semi-circulaire;
- des moyens pour effectuer le remaillage des mailles jumelées et superposées chargées sur les aiguilles du deuxième demi-rang, avec une aiguille à bec de remaillage, avec un crochet pour desservir ladite aiguille, lequel est disposé du côté opposé de l'aiguille par rapport aux dites mailles, et avec un galet ou coulisseau presse-tissu pour maintenir en position de remaillage les mailles en phase de remaillage: ledit galet ou coulisseau étant disposé du même côté de l'aiguille de remaillage par rapport aux aiguilles à tricoter.

Les avantages obtenus grâce à la présente invention consistent essentiellement en ce qu'il est possible d'effectuer la fermeture de la pointe d'un produit manufacturé tubulaire tricoté, sur la même machine qui le produit, en obtenant ainsi une forte réduction du temps et du coût de fabrication, du fait de l'élimination complète de certaines phases du procédé traditionnel de fermeture de la pointe des produits manufacturés tubulaires tricotés, comme par exemple la formation du défilage à jeter et du déchet correspondant, le transfert des produits manufacturés de la machine circulaire aux magasins de stockage ou aux machines à coudre ou de remaillage, leur retournement, la couture de la pointe et le redressement successif; qu'il est possible d'effectuer le remaillage précité avec le même fil utilisé pour exécuter les derniers rangs de mailles, sans solution de continuité, c'est-à-dire sans interrompre le cycle de fabrication du produit manufacturé; qu'il est possible d'effectuer ledit remaillage avec n'importe quel point adapté pour confectionner des articles de bonneterie, comme par exemple le point "à chaînette simple", lequel possède un comportement élastique optimal et permet l'utilisation de la plus grande partie des filés du commerce; qu'il est possible de réaliser la fermeture de la pointe d'un bas suivant différentes formes, comme par exemple celle appelée "en bouche de poisson" et celle appelée "en bouche de requin", en plus de celles de type traditionnel; qu'il est possible d'obtenir ledit remaillage du côté du dessus ou du côté de la plante d'un bas en réalisant simplement, avant la fermeture de la pointe, une poche de tissu d'un côté ou de l'autre du produit manufacturé par rapport au talon; qu'au terme du remaillage de la pointe, le produit manufacturé se trouve dans la position à l'endroit, c'est-à-dire définitive; que le produit fini possède une qualité élevée du point de vue esthétique et fonctionnel, en ce que la ligne de fermeture est tricotée et unit les deux bords de la pointe sans aucune augmentation d'épaisseur; qu'un dispositif selon l'invention est de fiabilité élevée même après une longue période d'utilisation; qu'une machine circulaire traditionnelle peut en être équipée sans avoir à modifier radicalement sa structure fonctionnelle.

Ces avantages et caractéristiques de l'invention ainsi que d'autres seront plus et mieux compris de chaque homme du métier à la lumière de la description qui va suivre et à l'aide des dessins annexés, donnés à titre d'exemplification pratique de l'invention, mais à ne pas considérer dans le sens limitatif; dessins sur lesquels: la Fig. 1 représente la vue en plan, partiellement en coupe, d'une machine circulaire équipée d'un dispositif conformément à l'invention; la Fig. 2 représente la vue en coupe suivant la ligne A-A de la machine de la Fig. 1; la Fig. 3A représente la vue schématique en plan du cylindre à aiguilles de la machine de la Fig. 1, selon une première forme de réalisation, avec un nombre d'aiguilles pair et dans laquelle la ligne de remaillage (n-m) est disposée suivant une droite diamétrale joignant deux aiguilles diamétralement opposées; la Fig. 3B représente la vue schématique en plan du cylindre à aiguilles de la machine de la Fig. 1, selon une deuxième forme de réalisation, avec un nombre d'aiguilles pair et dans laquelle la ligne de remaillage (n-m) est passante entre deux paires d'aiguilles diamétralement opposées; la Fig. 3C représente la vue schématique en plan du cylindre à aiguilles de la machine de la Fig. 1, selon une autre forme de réalisation, avec un nombre d'aiguilles impair et avec la ligne de remaillage (n-m) qui joint une aiguille du côté N avec le centre d'une paire d'aiguilles du côté M; la Fig. 4A représente la vue partielle en plan du détail agrandi du dernier rang de mailles exécuté sur le cylindre de la Fig. 3A ou de la Fig. 3C côté n, avant le remaillage; la Fig. 4B représente la vue partielle en plan du détail agrandi du dernier rang de mailles exécuté sur le cylindre de la Fig. 3A ou de la Fig. 3C côté n, avant le remaillage et avec la dernière maille (T) exécutée en retenue, c'est-à-dire non déchargée de l'aiguille de formation correspondante; la Fig. 4C représente la vue partielle en plan du détail agrandi du dernier rang de mailles exécuté sur le cylindre de la Fig. 3B ou de la Fig. 3C côté m, avant le remaillage; la Fig. 5A représente la vue en plan détaillée de la Fig. 4C dans la phase initiale de remaillage de la pointe, avec le fil de remaillage prélevé du côté (x) du tissu; la Fig. 5B représente la vue détaillée du produit manufacturé de la Fig. 4C dans la phase initiale de remaillage de la pointe, avec le fil de remaillage prélevé du côté (y) du tissu; la Fig. 5C représente la vue détaillée du produit manufacturé de la Fig. 4A, durant la phase initiale de remaillage de la pointe; la Fig. 5D représente la vue détaillée du produit manufacturé de la Fig. 4B, durant la phase initiale de remaillage de la pointe; la Fig. 5E représente la vue détaillée d'un produit manufacturé durant le remaillage de la pointe, avec deux noeuds de chaînette terminaux (I,II) pour bloquer le fil de remaillage; la Fig. 6A représente la vue en perspective d'un produit manufacturé tubulaire générique avec la pointe ouverte; la Fig. 6B représente la vue schématique du produit manufacturé de la Fig. 6A dans la phase pré-finale de fermeture de la pointe; la Fig. 6C représente la vue schématique du produit manufacturé de la Fig. 6A dans la phase finale de fermeture de la pointe; la Fig. 6D représente la vue en coupe longitudinale de la Fig. 6C; la Fig. 7A représente la vue en perspective d'une chaussette pour homme avec la pointe formée par deux bords semi-circulaires identiques et adjacents (S,R), dite "en bouche de poisson"; la Fig. 7B représente la vue schématique de la chaussette de la Fig. 7A dans la phase pré-finale de fermeture de la pointe; la Fig. 7C représente la vue schématique de la chaussette de la Fig. 7A dans la phase finale de fermeture de la pointe; la Fig. 7D représente la vue en coupe longitudinale de la Fig. 7C; la Fig. 8A représente la vue en perspective d'une chaussette pour homme avec la pointe formée par deux bords avec un nombre différent de rangs, dite "en bouche de requin"; la Fig. 8B représente la vue schématique de la chaussette de la Fig. 8A dans la phase pré-finale de fermeture de la pointe; la Fig. 8C représente la vue schématique de la chaussette de la Fig. 8A dans la phase finale de fermeture de la pointe; la Fig. 8D représente la vue de côté de la chaussette de la Fig. 8C; la Fig. 9A représente la vue en perspective d'une chaussette pour homme avec la pointe ouverte, de type traditionnel; la Fig. 9B représente la vue schématique de la chaussette de la Fig. 9A dans la phase pré-finale de fermeture de la pointe; la Fig. 9C représente la vue schématique de la chaussette de la Fig. 9A dans la phase finale de fermeture de la pointe; la Fig. 9D représente la chaussette de la Fig. 9C en vue perspective tournée de 90°; la Fig. 10A représente la vue longitudinale d'une aiguille de prélèvement des mailles à transférer; la Fig. 10B représente la vue en coupe suivant la ligne R-R de la Fig. 10A; la Fig. 10C représente la vue en coupe suivant la ligne S-S de la Fig. 10A; la Fig. 11A représente la vue de côté d'une aiguille de support des mailles en phase de remaillage; la Fig. 11B représente la vue de derrière de l'aiguille de la Fig. 11A; la Fig. 12A représente la vue de côté d'une agrafe pour le prélèvement et le retournement des mailles; la Fig. 12B représente la vue de face de l'agrafe de la Fig. 12A, avec la tête orientée vers la droite; la Fig. 12C représente la vue de face de l'agrafe de la Fig. 12A, avec la tête orientée vers la gauche; la Fig. 13 représente la vue de côté d'une pêne pour le serrage et respectivement l'ouverture de la maille sur l'agrafe de la Fig. 12A; la Fig. 14A représente la vue en plan de l'ensemble de deux agrafes et des pênes correspondants dans la position de serrage; la Fig. 14B représente la vue en coupe suivant la ligne C-C de la Fig. 14A; la Fig. 15A représente la vue en plan de l'ensemble de la Fig. 14A dans la position d'ouverture; la Fig. 15B représente la vue en coupe suivant la ligne D-D de la Fig. 15A; la Fig. 16 représente l'aiguille de la Fig. 10A au début du cycle de fermeture de la pointe d'un bas, conformément à l'invention; la Fig. 17 représente l'aiguille de la Fig. 16 dans la phase initiale d'ascension; la Fig. 18 représente la vue détaillée de l'aiguille de la Fig. 17 dans une phase intermédiaire de sa course d'ascension; la Fig. 19 représente la vue détaillée de l'aiguille de la Fig. 11 dans la phase terminale de la première ascension; la Fig. 20 représente l'aiguille de la Fig. 18 avec l'agrafe correspondante dans la phase de rapprochement de la maille correspondante; la Fig. 21 représente l'aiguille et l'agrafe de la Fig. 20 dans la phase de prise de la maille correspondante; la Fig. 22 représente l'aiguille et l'agrafe de la Fig. 20 dans la phase finale de prélèvement de la maille par le crochet; la Fig. 23 représente l'aiguille de la Fig. 20 dans la position abaissée; la Fig. 24 représente une vue en coupe verticale schématique de la machine de la Fig. 1 dans la phase de retournement des mailles du premier demi-rang; la Fig. 25 représente la vue détaillée de l'aiguille de la Fig. 11 dans la phase d'interception de la maille correspondante qui a été transférée; la Fig. 26 représente l'agrafe de la Fig. 25 en phase d'appui de la maille correspondante sur le col de l'aiguille avant l'ouverture du pêne; la Fig. 27 représente l'aiguille de la Fig. 26 dans la position soulevée pour libérer la maille correspondante qui a été transférée; la Fig. 28 représente l'aiguille de la Fig. 26 après la libération de la maille correspondante qui a été transférée; - la Fig. 29 représente l'aiguille de la Fig. 26 dans la phase de prédisposition des mailles pour le remaillage; la Fig. 30 représente l'aiguille de la Fig. 29 dans la position correspondant au remaillage des mailles qui sont montées dessus, avec l'aiguille de remaillage, le crochet correspondant et le coulisseau presse-tissu; la Fig. 31 représente l'aiguille de la Fig. 11 dans la phase d'ascension pour décharger de la languette la maille correspondante du deuxième demi-rang, selon une forme alternative de réalisation de l'invention; la Fig. 32 représente l'aiguille de la Fig. 31 dans la phase d'abattage de la maille qui a été transférée et de déchargement de la maille situé au-dessous; la Fig. 33 représente l'aiguille de la Fig. 32 dans la phase d'ascension, avec les platines fermées, pour disposer dans la condition de remaillage la maille correspondante qui a été transférée; la Fig. 34 représente l'aiguille de la Fig. 33 dans la position de fin d'ascension pour disposer la maille correspondante dans la position de remaillage.

Réduit à sa structure essentielle et en référence aux figures 16 - 30 des dessins annexés, un procédé pour réaliser l'union de deux bords d'un produit manufacturé tubulaire tricoté, spécialement d'un bas, comportant la phase de fabrication du produit manufacturé avec une machine circulaire à un seul cylindre, en commençant par le bord élastique et en terminant du côté de la pointe qui reste ouverte, conformément à la présente invention, comporte dans l'ordre les phases de traitement suivantes:
**(a)** soulever un nombre prédéterminé d'aiguilles (3) d'un premier demi-rang, en retenant les mailles (8) correspondantes au moyen des platines (6), jusqu'à la zone de prélèvement (31);
**(b)** soulever ultérieurement les aiguilles (3) dudit premier demi-rang, avec les platines (6) ouvertes, jusqu'à déposer les mailles correspondantes (8) à un niveau utile pour permettre leur prélèvement successif;
**(c)** soulever un nombre prédéterminé d'aiguilles (7) avec les mailles (80) du deuxième demi-rang au même niveau que celui du premier demi-rang;
**(d)** effectuer le prélèvement des mailles (8) dudit premier demi-rang par des moyens (4,13) destinés au transfert sur des aiguilles correspondantes (7) de l'autre demi-rang;
**(e)** abaisser lesdites aiguilles (3) du premier demi-rang;
**(f)** transférer les mailles (8) ainsi prélevées avec un retournement de 180° autour d'un axe diamétral horizontal du cylindre à aiguilles (1), de manière que chaque maille (8) ainsi transférée soit enfiléee sur l'aiguille correspondante (7) du deuxième demi-rang;
**(g)** soulever les aiguilles (7) du deuxième demi-rang de manière à charger les mailles (8) du premier demi-rang qui ont été transférées et les libérer des moyens de transfert (4,13) respectifs;
**(h)** disposer les paires de mailles (8,80) superposées de chaque aiguille (7) du deuxième demi-rang étroitement juxtaposées et coaxiales, de manière à ce qu'elles soient adaptées pour le remaillage;
**(i)** soulever ultérieurement les aiguilles (7) du deuxième demi-rang avec les mailles (8,80) ainsi disposées;
**(l)** tourner avec un mouvement intermittent le cylindre à aiguilles (1) et insérer, à chaque pas, une aiguille de remaillage (9) dans une paire de mailles ainsi soulevées, en l'alimentant avec du fil (F) utilisé pour le tricotage du produit manufacturé, sans solution de continuité, et ensuite l'extraire pour former une maille de remaillage à chaînette simple;
**(m)** après l'exécution de la dernière maille de remaillage, exécuter deux ou plus de deux noeuds (I,II) de fermeture;
**(n)** effectuer la coupe du fil (F);
**(o)** abaisser les aiguilles (7) dudit deuxième demi-rang jusqu'à l'abattage, pour décharger le produit manufacturé ainsi terminé.

Avantageusement, conformément à l'invention, ladite phase **(c)** peut être exécutée en premier et les phases **(a)** et **(b)** en deuxième et troisième respectivement.

De la même manière, avantageusement, ledites phases **(c)** et **(b)** peuvent être exécutées en deuxième et troisième respectivement.

En outre, pendant ladite phase (**l**), le cylindre (1) des aiguilles (3,7) peut tourner de manière uniforme et l'aiguille (9) de remaillage, dans ce cas, s'insère dans la paire de mailles (8,80) en suivant le mouvement du cylindre et recule ensuite pour sortir du cylindre à aiguilles et revenir dans sa position initiale.

En alternative et en référence aux Fig. 31 - 32 des dessins, successivement à ladite phase **(g)** de libération des mailles (8) qui ont été transférées et, à la place des phases successives, il est prévu de:
**(h')** soulever les aiguilles (7) du deuxième demi-rang jusqu'au niveau de déchargé des mailles correspondantes (80);
**(i')** abaisser lesdites aiguilles (7) dudit deuxième demi-rang, avec les platines (6) ouvertes, jusqu'à disposer les mailles supérieures correspondantes (8) qui ont été transférées dans la condition d'abattage;
**(l')** soulever lesdites aiguilles (7), avec les platines (6) fermées, de manière à disposer les mailles correspondantes (8) dans la position adaptée pour le remaillage;
**(m')** soulever ultérieurement lesdites aiguilles (7), avec les platines (6) ouvertes, de manière à disposer les mailles correspondantes (8) à un niveau utile pour effectuer leur remaillage;
**(n')** tourner avec un mouvement intermittent le cylindre (1) des aiguilles (3,7) et insérer, à chaque pas, une aiguille de remaillage (9) dans chaque paire de mailles (8) ainsi disposée, en l'alimentant avec du fil (F) utilisé pour le tricotage du produit manufacturé, sans solution de continuité, et ensuite l'extraire pour former une maille de remaillage à chaînette simple;
**(o')** après l'exécution de la dernière maille, exécuter deux ou plus de deux noeuds (I,II) de fermeture;
**(p')** couper le fil (F);
**(q')** abaisser les aiguilles (7) du deuxième demi-rang jusqu'à l'abattage, pour décharger le produit manufacturé ainsi terminé.

Avantageusement, conformément à l'invention, pendant ladite phase **(n')**, le cylindre (1) des aiguilles (3,7) peut tourner de manière uniforme et l'aiguille (9) de remaillage, dans ce cas, s'insère dans la maille (8) en suivant le mouvement du cylindre et recule ensuite pour sortir du cylindre (1) des aiguilles (3,7) et revenir dans sa position initiale.

Et pour ce qui concerne le dispositif pour la mise en oeuvre dudit procédé, en référence aux figures des dessins annexés, conformément à l'invention celui-ci comprend:
- des premiers moyens à came (2) pour la commande de l'ascension et respectivement la descente d'un nombre prédéterminé d'aiguilles (3,7) d'un premier demi-rang et d'un deuxième demi-rang de mailles (8,80), lesquelles sont dans la condition active lorsque les cames de tricotage sont inactives et inversement;
- des deuxièmes moyens à came, non représenté par simplification, pour la commande de l'ascension ultérieure et respectivement la descente ultérieure dudit nombre prédéterminé d'aiguilles (3,7) du premier demi-rang et du deuxième demi-rang, lesquelles sont dans la condition active lorsque les cames de tricotage sont inactives et inversement;
- des moyens pour prélever les mailles (8) dudit premier demi-rang et les retourner de 180° autour d'un axe diamétral horizontal (a-a) du cylindre (1) des aiguilles (3,7), avec une paire d'agrafes (13) pour chaque maille (8), lesquels sont munis d'un évidement (130), disposé à proximité de la tête qui est dirigée vers le bas dans la position de prélèvement, et cet évidement (130) étant destiné à recevoir et retenir une maille (8) correspondante, et avec deux pênes correspondants (4) d'ouverture et respectivement de serrage pour chaque paire d'agrafes (13), lesdites agrafes (13) et les pênes respectifs (4) sont logés dans des rainures correspondantes d'un secteur semi-circulaire (5) et réalisées de manière à permettre le déplacement sur les deux faces du secteur (5) en fonction de son retournement: ledit secteur (5) étant monté tournant avec une course angulaire de 180° dans les deux directions autour d'un axe diamétral horizontal (a-a) du cylindre (1) des aiguilles (3,7), au-dessus des platines (6);
- des moyens pour rendre solidaire ledit secteur (5) avec le cylindre (1) des aiguilles (3,7), avec un obturateur (60) radial qui, dans la position d'activation, s'engage dans une enclenche correspondante (61) d'un élément solidaire du cylindre (1) des aiguilles (3,7) sous la commande d'une came correspondante coulissant entre deux positions, l'une de blocage du secteur (5) avec le cylindre (1) des aiguilles (3,7) et l'autre de déblocage par rapport au cylindre (1) des aiguilles (3,7), mais dans une position dans l'espace constante et prédéterminée;
- des moyens pour bloquer le boîtier des platines pendant la rotation horizontale dudit secteur (5) solidairement avec le cylindre à aiguilles (1), avec deux fourches (62) supportées par une partie fixe de la machine, coulissant en direction radiale par rapport au cylindre (1), lesquelles sont associées a deux goupilles verticales correspondantes fixées au boîtier des platines, et avec une came correspondante (64) d'actionnement qui est solidaire dudit support du secteur (5), de manière que, avec la rotation de ce dernier, au-moins une des fourches (52) avec la goupille correspondante retienne le boîtier des platines;
- des moyens pour effectuer le remaillage des mailles (8,80) jumelées et superposées chargées sur les aiguilles (7) du deuxième demi-rang, avec une aiguille à bec (9) du type à remailler, laquelle est fixée à l'extrémité antérieure d'une tige asservie à un mouvement alternatif rotatoire autour de son propre axe et respectivement de translation alternative le long de la direction dudit axe, avec un crochet correspondant (10) disposé du côté opposé de l'aiguille (9) par rapport aux mailles (8,80), et avec un galet ou coulisseau (11) presse-tissu pour maintenir en position de remaillage les mailles (8,80) en phase de remaillage: ledit galet ou coulisseau (11) étant disposé du même côté de l'aiguille (9) de remaillage par rapport aux aiguilles (3,7) à tricoter.

Avantageusement, conformément à l'invention, les rainures radiales dudit secteur (5) sont parallèles deux à deux, avec chaque paire orientée suivant un rayon correspondant du secteur (5) passant par l'aiguille correspondante (3) et respectivement (7).

En outre, il est avantageusement prévu que ladite aiguille (9) de remaillage soit positionnée derrière les aiguilles (7) du deuxième demi-rang.

En alternative, ladite aiguille (9) de remaillage peut être positionnée devant les aiguilles (7) du deuxième demi-rang.

Conformément à l'invention, ladite aiguille (9) peut être asservie à un mouvement oscillant horizontal alternatif, à utiliser avec le cylindre (1) des aiguilles (3,7) tournant de manière continue.

Avantageusement, conformément à l'invention, chacune desdites agrafes (13) est munie de deux talons (131), dépassant de chaque côté, mais alignés verticalement, pour permettre son déplacement alternatif à l'intérieur des rainures respectives dudit secteur (5) sous la commande d'une came correspondante (14) horizontale, fixe, de manière à permettre la course des agrafes (13) dans les deux directions par rapport au secteur (5) et en relation avec la position de ce dernier par rapport au cylindre (1) à aiguilles.

De la même manière, avantageusement, chacun desdits pênes (4) est muni de deux talons (40) dépassant de chaque côté et décalés verticalement pour permettre son déplacement sous la commande de ladite came (14).

En outre, il est avantageusement prévu que lesdites agrafes (13) ont une tête avec un profil cunéiforme, pour faciliter la capture et respectivement la libération des mailles correspondantes (8) à transférer.

Conformément à l'invention, lesdits talons (131,40) des agrafes (13) et des pênes (4) ont une hauteur qui est prédéterminée en fonction du profil de la came de commande (14) correspondante.

Conformément à l'invention et en référence aux Fig. 1 et 2 des dessins, ledit secteur oscillant (5) est monté fou sur deux charnières cylindriques correspondantes (50) horizontalement coaxiales et diamétralement opposées, lesquelles sont fixées sur une couronne circulaire (52) coaxiales avec le cylindre (1) à aiguilles, et il est équipé d'une fourche (51) destinée à coopérer avec un pêne vertical de commande correspondant (15) pour déclencher sa rotation alternative avec une amplitude angulaire de 180° au moyen d'une transmission correspondante à axes gauches: ledit pêne vertical (15) étant coulissant verticalement entre deux positions, l'une soulevée pour déclencher la rotation horizontale de la fourche (51) et l'autre abaissée de repos.

Par ailleurs, conformément à l'invention et en référence aux Fig. 10A - 10C des dessins, lesdites aiguilles (3) du premier demi-rang sont munie d'une rainure (31) dans chacun des flancs respectifs, pour permettre de recevoir la tête des agrafes correspondantes (13) et permettre à ces derniers de s'insérer dans les mailles correspondantes (8), et avec un talon (33) supplémentaire par rapport à celui ou ceux de tricotage (33'), lequel est destiné à être actionné par un desdits moyens à came.

Et, en référence à la Fig. 11, lesdites aiguilles (7) dudit deuxième demi-rang sont munies d'un talon (74) supplémentaire par rapport à celui ou ceux de tricotage (74'), lequel est actionné par un desdits moyens à came, et, en outre, elles sont munies d'une rainure (71) ayant son axe (b-b) incliné vers le bas par rapport à l'axe longitudinal de la tige (73) et en direction centrifuge par rapport au cylindre (1) des aiguilles (3,7), cette rainure étant pratiquée dans un même flanc pour toutes les aiguilles (7) et étant destinée à guider l'aiguille (9) de remaillage.

En alternative, ladite rainure (71) des aiguilles (7) a son axe incliné vers le haut par rapport à l'axe longitudinal de la tige (73) et en direction centrifuge par rapport au cylindre (1) des aiguilles (3,7).

Avantageusement, dans les machines circulaires qui le permettent, lesdits talons (33,73) supplémentaires des aiguilles (3,7) coïncident avec ceux (33',73') de tricotage.

Il est également avantageusement prévu, en référence aux Fig. 12A - 12C, que lesdites agrafes (13) ont leur pointe repliée en correspondance de la tête, latéralement et vers l'intérieur par rapport à la direction de coulissement respective pour permettre leur insertion dans les cavités (31) des aiguilles correspondantes (3) du premier demi-rang et assurer ainsi la capture des mailles respectives (8).

Conformément à l'invention, il devient possible de mettre en oeuvre ledit procédé avec un cylindre (1) des aiguilles (3,7) ayant aussi bien un nombre pair qu'un nombre impair d'aiguilles.

En particulier, en référence à la Fig. 3A, il est prévu de faire coïncider l'axe (a-a) de rotation du secteur (5) avec deux aiguilles diamétralement opposées, et par conséquent les mailles (8) du premier demi-rang prélevées sont égales au nombre d'aiguilles (3,7) du cylindre moins deux, divisé par deux, lesquelles sont transférées sur autant d'aiguilles (7) du deuxième demi-rang. A la fin, les mailles (80) des deux aiguilles (7) qui se trouvent aux extrémités du deuxième demi-rang et ont été exclues de la procédure du transfert des mailles (8) du premier demi-rang, sont elles-aussi remaillées.

En référence à la Fig. 3B, il est prévu que l'axe (a-a) de rotation du secteur (5) soit passant entre deux paires d'aiguilles (3,7) diamétralement opposées du cylindre (1) à aiguilles. De cette manière, le nombre de mailles transférées s'avère égal à la moitié du nombre total d'aiguilles.

En référence à la Fig. 3C des dessins, dans le cas d'un nombre impair d'aiguilles (3,7) du cylindre (1), l'axe (a-a) de rotation du secteur (5) est passant en correspondance d'une aiguille (7) d'extrémité du deuxième demi-rang et de la ligne médiane des aiguilles (3,7) d'extrémité des demi-rangs respectifs, dans ce cas, les mailles à transférer correspondent au nombre total d'aiguilles moins une et divisé par deux, et le nombre d'aiguilles (7) du deuxième demi-rang est égal au nombre d'aiguilles (3) du premier demi-rang plus une.

Le fonctionnement, en prenant comme hypothèse la disposition des aiguilles (3,7) telle que représentée sur la Fig. 3B, est le suivant.

Au terme du tricotage du produit manufacturé, c'est-à-dire après l'exécution du dernier rang de mailles, chaque aiguille (3) du dernier demi-rang exécuté est progressivement soulevée, en retenant la maille (8) correspondante au moyen des platines (6), jusqu'à la zone de prélèvement. Ensuite, chaque aiguille (3), avec les platines (6) disposées dans la condition d'ouverture, est ultérieurement soulevée, jusqu'à déposer la maille respective (8) à un niveau utile pour permettre son prélèvement successif (Fig. 16, 17, 18). Après quoi chaque aiguille (7) de l'autre demi-rang est progressivement soulevée, de manière à disposer la maille correspondante (80) au même niveau que l'autre (8) et éviter ainsi un étirage excessif du tissu (Fig. 19). Ensuite, chaque aiguille (3) est ultérieurement soulevée pour soulever la maille (8) correspondante et permettre sa capture par les agrafes (13), lesquelles, entre-temps, sont commandées pour avancer jusqu'à disposer leurs têtes dans les rainures correspondantes (31) (Fig. 20,21). Successivement, les pênes (4) de chaque paire d'agrafes (13) sont commandés pour avancer vers l'aiguille correspondante (3), de manière à refermer les évidements (130) des agrafes (13) et retenir ainsi à l'intérieur la maille (8) (Fig. 22). Ensuite, chaque aiguille (3) est abaissée, en entraînant le transfert définitif de la maille (8) aux agrafes (13) (Fig. 23). Après cette opération, le secteur tournant (5) est retourné de 180° au-dessus du cylindre (1) des aiguilles (3,7), avec chaque paire d'agrafes (13), de pênes (4) et la maille correspondante (8), de manière que chaque maille (8) est positionnée bout à bout et coaxiale avec une aiguille (7) de l'autre demi-rang (Fig. 24). A ce stade, chaque aiguille (7) du deuxième demi-rang est progressivement soulevée jusqu'à ce qu'elle se trouve dans et au-delà de la maille correspondante (8) du premier demi-rang. Ensuite, chaque agrafe (13) et le pêne correspondant (4) sont déplacés, de manière à compresser la maille (8) sur l'aiguille (7), après quoi elles sont ouvertes pour la libérer et permettre que le soulèvement ultérieur de l'aiguille (7) entraîne leur désengagement définitif (Fig. 25, 26, 27). De cette manière, chaque maille (8) du premier demi-rang se trouve enfilée sur le col d'une aiguille (7), au-dessus de la maille correspondante (80) de l'autre demi-rang. Ensuite, l'aiguille (7) est abaissée jusqu'en dessous des agrafes correspondantes (13). Après le déplacement en avant successif des agrafes (13), chaque aiguille (7) est soulevée, jusqu'à ce que les mailles correspondantes (8,80) se trouvent à cheval sur la rainure respective (71). Ensuite, les agrafes (13) et les pênes (4) associés à la maille (8) sont déplacés en arrière et les aiguilles (7) sont ultérieurement soulevées jusqu'à amener le tissu au niveau utile de remaillage. La prédisposition des mailles (8,80) sur l'aiguille (7) pour le remaillage peut s'obtenir au moyen du coulisseau (11) au lieu des agrafes (13) (Fig. 29). A ce stade, la rotation intermittente du cylindre (1) des aiguilles (3,7) est commandée. En correspondance de chaque pas, l'aiguille (9) de remaillage avance et, après être passée à l'intérieur des mailles (8,80) dans la rainure (71) de chaque aiguille (7), elle est alimentée avec le fil (F) qui a été utilisé pour le tricotage du produit manufacturé, sans solution de continuité, par le crochet (10), après quoi elle recule en formant une maille de remaillage en chaînette simple. Après l'exécution de la dernière maille de remaillage, ladite aiguille (9) et le crochet correspondant (10) en coopération avec le coulisseau (11) exécutent deux ou plus de deux noeuds (I,II) de fermeture. Ensuite, le fil (F) est coupé de la manière suivante. Les moyens de remaillage sont reculés pour permettre aux moyens de coupe, c'est-à-dire une petite scie coupe-fil connue en soi, d'effectuer la coupe du fil (F). Dans les machines dépourvues de cette scie, ladite coupe est effectuée au moyen de ciseaux ou de couteaux connus en soi. A ce stade, le produit manufacturé est déchargé dans la position à l'endroit, c'est-à-dire définitive, en abaissant chaque aiguille (7) jusqu'à l'abattage.

En conformité de l'invention et en référence aux Fig. 7A - 7D, pour effectuer le remaillage de la pointe d'un bas "en bouche de poisson", il suffit de réaliser avec la machine circulaire un produit manufacturé avec la pointe constituée par deux bords (S,R) curvilignes identiques et effectuer son remaillage conformément au présent procédé.

Et pour obtenir le remaillage "en bouche de requin", c'est-à-dire avec la ligne de fermeture du côté de la plante du pied, il est nécessaire que lesdits bords (S,R) d'extrémité du produit manufacturé soient formés d'un nombre différent de rangs de mailles (Fig. 8A - 8D).

Pour exécuter le remaillage de la pointe d'un bas selon une forme de type traditionnel, avec le remaillage (z) se trouvant du côté du dessus ou du côté de la plante, il suffit de réaliser, avec ladite machine circulaire, un bas avec une poche de tissu (T') disposée du côté de la plante ou respectivement du dessus du pied et ensuite de procéder au remaillage de la pointe conformément au présent procédé.

## Revendications

1. Procédé pour réaliser l'union de deux bords d'un produit manufacturé tubulaire tricoté, spécialement d'un bas, comportant la phase de fabrication du produit manufacturé avec une machine circulaire à un seul cylindre, en commençant par le bord élastique et en terminant du côté de la pointe qui reste ouverte, qui comporte, dans l'ordre, les phases de traitement suivantes:
**(a)** soulever un nombre prédéterminé d'aiguilles (3) d'un premier demi-rang, en retenant les mailles (8) correspondantes au moyen des platines (6), jusqu'à la zone de prélèvement (31);
**(b)** soulever ultérieurement les aiguilles (3) dudit premier demi-rang, avec les platines (6) ouvertes, jusqu'à déposer les mailles correspondantes (8) à un niveau utile pour permettre leur prélèvement successif;
**(c)** soulever un nombre prédéterminé d'aiguilles (7) avec les mailles (80) du deuxième demi-rang au même niveau que celui du premier demi-rang;
**(d)** effectuer le prélèvement des mailles (8) dudit premier demi-rang par des moyens (4,13) destinés au transfert sur des aiguilles correspondantes (7) de l'autre demi-rang;
**(e)** abaisser lesdites aiguilles (3) du premier demi-rang;
**(f)** transférer les mailles (8) ainsi prélevées avec un retournement de 180° autour d'un axe diamétral horizontal du cylindre à aiguilles (1), de manière que chaque maille (8) ainsi transférée soit enfilée sur l'aiguille correspondante (7) du deuxième demi-rang;
**(g)** soulever les aiguilles (7) du deuxième demi-rang de manière à charger les mailles (8) du premier demi-rang qui ont été transférées et les libérer des moyens de transfert (4,13) respectifs;
**(h)** disposer les paires de mailles (8,80) superposées de chaque aiguille (7) du deuxième demi-rang étroitement juxtaposées et coaxiales, de manière à ce qu'elles soient adaptées pour le remaillage;
**(i)** soulever ultérieurement les aiguilles (7) du deuxième demi-rang avec les mailles (8,80) ainsi disposées jusqu'au niveau de remaillage;
**(l)** tourner avec un mouvement intermittent le cylindre à aiguilles (1) et insérer, à chaque pas, une aiguille de remaillage (9) dans une paire de mailles ainsi soulevées, en l'alimentant avec du fil (F) utilisé pour le tricotage du produit manufacturé, sans solution de continuité, et ensuite l'extraire pour former une maille de remaillage à chaînette simple;
**(m)** après l'exécution de la dernière maille de remaillage, exécuter deux ou plus de deux noeuds (I,II) de fermeture;
**(n)** effectuer la coupe du fil (F);
**(o)** abaisser les aiguilles (7) dudit deuxième demi-rang jusqu'à l'abattage, pour décharger le produit manufacturé ainsi terminé.

2. Procédé selon la revendication 1, caractérisé en ce que ladite phase **(c)** est exécutée en premier et les phases **(a)** et **(b)** en deuxième et troisième respectivement.

3. Procédé selon la revendication 1, caractérisé en ce que lesdites phases **(c)** et **(b)** sont exécutées en deuxième et troisième respectivement.

4. Procédé selon la revendication 1, caractérisé en ce que, pendant ladite phase (**l**), le cylindre (1) des aiguilles (3,7) tourne de manière uniforme et en ce que l'aiguille (9) de remaillage s'insère dans la paire de mailles (8,80) en suivant le mouvement du cylindre et recule ensuite pour sortir de la trajectoire des aiguilles du cylindre (1) et revenir dans sa position initiale.

5. Procédé pour réaliser l'union de deux bords d'un produit manufacturé tubulaire tricoté, spécialement d'un bas, comportant la phase de fabrication du produit manufacturé avec une machine circulaire à un seul cylindre, en commençant par le bord élastique et en terminant du côté de la pointe qui reste ouverte, qui comporte, dans l'ordre, les phases de traitement suivantes:
**(a)** soulever un nombre prédéterminé d'aiguilles (3) d'un premier demi-rang, en retenant les mailles (8) correspondantes au moyen des platines (6), jusqu'à la zone de prélèvement (31);
**(b)** soulever ultérieurement les aiguilles (3) dudit premier demi-rang, avec les platines (6) ouvertes, jusqu'à déposer les mailles correspondantes (8) à un niveau utile pour permettre leur prélèvement successif;
**(c)** soulever un nombre prédéterminé d'aiguilles (7) avec les mailles (80) du deuxième demi-rang au même niveau qui celui du premier demi-rang;
**(d)** effectuer le prélèvement des mailles (8) dudit premier demi-rang par des moyens (4,13) destinés au transfert sur des aiguilles correspondantes (7) de l'autre demi-rang;
**(e)** abaisser lesdites aiguilles (3) du premier demi-rang;
**(f)** transférer les mailles (8) ainsi prélevées avec un retournement de 180° autour d'un axe diamétral horizontal du cylindre à aiguilles (1), de manière que chaque maille (8) ainsi tranférée soit enfilée sur l'aiguille correspondante (7) du deuxième demi-rang;
**(g)** soulever les aiguilles (7) du deuxième demi-rang de manière à charger les mailles (8) du premier demi-rang qui ont été transférées et les libérer des moyens de transfert (4,13) respectifs;
**(h')** soulever les aiguilles (7) du deuxième demi-rang jusqu'au niveau de déchargé des mailles correspondantes (80) ;
**(i')** abaisser lesdites aiguilles (7) dudit deuxième demi-rang, avec les platines (6) ouvertes, jusqu'à disposer les mailles supérieures correspondantes (8) qui ont été transférées dans la condition d'abattage;
**(l')** soulever lesdites aiguilles (7), avec les platines (6) fermées, de manière à disposer les mailles correspondantes (8) dans la position adaptée pour le remaillage;
**(m')** soulever ultérieurement lesdites aiguilles (7), avec les platines (6) ouvertes, de manière à disposer les mailles correspondantes (8) à un niveau utile pour effectuer leur remaillage;
**(n')** tourner avec un mouvement intermittent le cylindre (1) des aiguilles (3,7) et insérer, à chaque pas, une aiguille de remaillage (9) dans chaque paire de mailles (8) ainsi disposée, en l'alimentant avec du fil (F) utilisé pour le tricotage du produit manufacturé, sans solution de continuité, et ensuite l'extraire pour former une maille de remaillage à chaînette simple;
**(o')** après l'exécution de la dernière maille, exécuter deux ou plus de deux noeuds (I,II) de fermeture;
**(p')** couper le fil (F) de tricotage et de remaillage;
**(q')** abaisser les aiguilles (7) du deuxième demi-rang jusqu'à l'abattage, pour décharger le produit manufacturé ainsi terminé.

6. Procédé selon la revendication 5, caractérisé en ce que pendant ladite phase **(n')**, le cylindre (1) des aiguilles (3,7) tourne de manière uniforme et en ce que l'aiguille (9) de remaillage s'insère dans la paire de mailles (8) en suivant le mouvement du cylindre et recule ensuite pour sortir de la trajectoire des aiguilles du cylindre (1) et revenir dans sa position initiale.

7. Procédé selon les revendications 1-4 ou 5-6, caractérisé en ce que la pointe du produit manufacturé tubulaire réalisé avec ladite machine circulaire est constituée par deux bords (S,R) curvilignes identiques, pour permettre d'obtenir le remaillage "en bouche de poisson".

8. Procédé selon les revendications 1-4 ou 5-6, caractérisé en ce que la pointe du produit manufacturé tubulaire réalisé avec ladite machine circulaire est constituée par deux bords (S,R) avec un nombre de rangs différent, pour permettre d'obtenir le remaillage "en bouche de requin".

9. Procédé selon les revendications 1-4 ou 5-6, caractérisé en ce que le produit manufacturé tubulaire réalisé avec ladite machine circulaire est un bas muni d'une poche de tissu (T') disposée du côté de la plante ou respectivement du dessus du pied.

10. Dispositif pour unir deux bords d'un produit manufacturé tubulaire tricoté suivant le procédé selon les revendications 1-4 ou 5-9, comprenant:
- des premiers moyens à came (2) pour la commande de l'ascension et respectivement de la descente d'un nombre prédéterminé d'aiguilles (3,7) d'un premier demi-rang et d'un deuxième demi-rang de mailles (8,80), lesquelles sont dans la condition active lorsque les cames de tricotage sont inactives et inversement;
- des deuxièmes moyens à came pour la commande de l'ascension ultérieure et respectivement de la descente ultérieure dudit nombre prédéterminé d'aiguilles (3,7) du premier demi-rang et du deuxième demi-rang, lesquelles sont dans la condition active lorsque les cames de tricotage sont inactives et inversement;
- des moyens pour prélever les mailles (8) dudit premier demi-rang et les retourner de 180° autour d'un axe diamétral horizontal (a-a) du cylindre (1) des aiguilles (3,7), avec une paire d'agrafes (13) pour chaque maille (8), lesquels sont munis d'un évidement (130), disposé à proximité de la tête qui est dirigée vers le bas dans la position de prélèvement, et cet évidement (130) étant destiné à recevoir et retenir une maille (8) correspondante, et avec deux pênes correspondants (4) d'ouverture et respectivement de serrage pour chaque paire d'agrafes (13), lesdites agrafes (13) et les pênes respectifs (4) sont logés dans des rainures correspondantes d'un secteur semi-circulaire (5) et réalisées de manière à permettre le déplacement sur les deux faces du secteur (5) en fonction de sa position par rapport au cylindre (1) des aiguilles (3,7): ledit secteur (5) étant monté tournant avec une course angulaire de 180° dans les deux directions autour d'un axe diamétral horizontal (a-a) du cylindre (1) des aiguilles (3,7), au-dessus des platines (6);
- des moyens pour rendre solidaire ledit secteur (5) avec le cylindre (1) des aiguilles (3,7), avec un obturateur (60) radial qui, dans la position d'activation, s'engage dans une enclenche correspondante (61) du cylindre (1) des aiguilles (3,7) sous la commande d'une came correspondante coulissant entre deux positions, l'une de blocage du secteur (5) avec le cylindre (1) des aiguilles (3,7) et l'autre de déblocage par rapport au cylindre (1) des aiguilles (3,7), mais dans une position dans l'espace constante et prédéterminée;
- des moyens pour bloquer le boîtier des platines pendant la rotation horizontale dudit secteur (5) solidairement avec le cylindre à aiguilles (1), avec deux fourches (62) supportées par une partie fixe de la machine, coulissant en direction radiale par rapport au cylindre (1), lesquelles sont associées à deux goupilles verticales correspondantes fixées au boîtier des platines, et avec une came correspondante (64) d'actionnement qui est solidaire dudit support du secteur (5), de manière que, avec la rotation de ce dernier, au-moins une des fourches (52) avec la goupille correspondante retienne le boîtier des platines;
- des moyens pour effectuer le remaillage des mailles (8,80) jumelées et superposées chargées sur les aiguilles (7) du deuxième demi-rang, avec une aiguille à bec (9) du type pour machines à remailler, laquelle est fixée à l'extrémité antérieure d'une tige asservie à un mouvement alternatif rotatoire autour de son propre axe et respectivement de translation alternative le long de la direction dudit axe, avec un crochet correspondant (10) disposé du côté opposé de l'aiguille (9) par rapport aux mailles (8,80), et avec un galet ou coulisseau (11) presse-tissu pour maintenir en position de remaillage les mailles (8,80) en phase de remaillage: ledit galet ou coulisseau (11) étant disposé du même côté de l'aiguille (9) de remaillage par rapport aux aiguilles (3,7) à tricoter.

11. Dispositif selon la revendication 10, caractérisé en ce que les rainures radiales dudit secteur (5) sont parallèles deux à deux, avec chaque paire orientée suivant un rayon correspondant du secteur (5) passant par l'aiguille correspondante (3) et respectivement (7).

12. Dispositif selon la revendication 10, caractérisé en ce que ladite aiguille (9) de remaillage est positionnée derrière les aiguilles (7) du deuxième demi-rang.

13. Dispositif selon la revendication 10, caractérisé en ce que ladite aiguille (9) de remaillage est positionnée devant les aiguilles (7) du deuxième demi-rang.

14. Dispositif selon la revendication 10, caractérisé en ce que ladite aiguille (9) est asservie à un mouvement oscillant horizontal alternatif, à utiliser avec le cylindre (1) des aiguilles (3,7) tournant de manière continue.

15. Dispositif selon la revendication 10, caractérisé en ce que chacune desdites agrafes (13) est munie de deux talons (131), dépassant de chaque côté, mais alignés verticalement, pour permettre son déplacement alternatif à l'intérieur des rainures respectives dudit secteur (5) sous la commande d'une came correspondante (14) horizontale, fixe, de manière à permettre la course des agrafes (13) dans les deux directions par rapport au secteur (5) et en relation avec la position de ce dernier par rapport au cylindre (1) à aiguilles.

16. Dispositif selon la revendication 10, caractérisé en ce que chacun desdits pênes (4) est muni de deux talons (40) dépassant de chaque côté et décalés verticalement pour permettre son déplacement sous la commande de ladite came (14).

17. Dispositif selon la revendication 10, caractérisé en ce que lesdites agrafes (13) ont une tête avec un profil cunéiforme, pour faciliter la capture et respectivement la libération des mailles correspondantes (8) à transférer.

18. Dispositif selon la revendication 10, caractérisé en ce que lesdits talons (131,40) des agrafes (13) et des pênes (4) ont une hauteur qui est prédéterminée en fonction du profil de la came de commande (14) correspondante.

19. Dispositif selon la revendication 10, caractérisé en ce que ledit secteur oscillant (5) est monté fou sur deux charnières cylindriques correspondantes (50) horizontalement coaxiales et diamétralement opposées, lesquelles sont fixées sur une couronne circulaire (52) coaxiales avec le cylindre (1) à aiguilles, et il est équipé d'une fourche (51) destinée à coopérer avec un pêne vertical de commande correspondant (15) pour déclencher sa rotation alternative avec une amplitude angulaire de 180° au moyen d'une transmission correspondante à axes gauches: ledit pêne vertical (15) étant coulissant verticalement entre deux positions, l'une soulevée pour déclencher la rotation horizontale de la fourche (51) et l'autre abaissée de repos.

20. Dispositif selon la revendication 10, caractérisé en ce que lesdites aiguilles (3) du premier demi-rang sont munie d'une rainure (31) dans chacun des flancs respectifs, pour permettre de recevoir la tête des agrafes correspondantes (13) et permettre à ces derniers de s'insérer dans les mailles correspondantes (8), et avec un talon (33) supplémentaire par rapport à celui ou ceux de tricotage (33'), lequel est destiné à être actionné par un desdits moyens à came.

21. Dispositif selon la revendication 10, caractérisé en ce que lesdites aiguilles (7) dudit deuxième demi-rang sont munies d'un talon (74) supplémentaire par rapport à celui ou ceux de tricotage (74'), lequel est actionné par un desdits moyens à came, et, en outre, elles sont munies d'une rainure (71) ayant son axe (b-b) incliné vers le bas par rapport à l'axe longitudinal de la tige (73) et en direction centrifuge par rapport au cylindre (1) des aiguilles (3,7), cette rainure étant pratiquée dans un même flanc pour toutes les aiguilles (7) et étant destinée à guider l'aiguille (9) de remaillage.

22. Dispositif selon les revendications 20 et 21, caractérisé en ce que dans les machines circulaires qui le permettent, lesdits talons (33,73) supplémentaires des aiguilles (3,7) coïncident avec ceux (33',73') de tricotage.

23. Dispositif selon la revendication 22, caractérisé en ce que ladite rainure (71) des aiguilles (7) a son axe incliné vers le haut par rapport à l'axe longitudinal de la tige (73) et en direction centrifuge par rapport au cylindre (1) des aiguilles (3,7).

24. Dispositif selon la revendication 10, caractérisé en ce que lesdites agrafes (13) ont leur pointe repliée en correspondance de la tête, latéralement et vers l'intérieur par rapport à la direction de coulissement respective pour permettre leur insertion dans les cavités (31) des aiguilles correspondantes (3) du premier demi-rang et assurer ainsi la capture des mailles respectives (8).

25. Dispositif selon la revendication 10, caractérisé en ce que lesdites aiguilles (3,7) du cylindre (1) sont en nombre total pair.

26. Dispositif selon la revendication 10, caractérisé en ce que les aiguilles (3) du premier demi-rang sont en nombre égal à celles (7) du deuxième demi-rang.

27. Dispositif selon la revendication 25, caractérisé en ce que le nombre des aiguilles (7) du deuxième demi-rang sont égal à celui des aiguilles (3) du premier demi-rang plus deux.

28. Dispositif selon la revendication 10, caractérisé en ce que le nombre total des aiguilles (3,7) du cylindre (1) est impair, avec le nombre des aiguilles (7) du deuxième demi-rang égal à celui des aiguilles (3) du premier demi-rang plus une.

## Patentansprüche

1. Verfahren zum Verbinden der beiden Ränder eines herzustellenden schlauchförmigen Trikotageproduktes, insbesondere eines Strumpfes, das die Phase der Herstellung des herzustellenden Produktes mit einer Rundwirkmaschine mit einem einzigen Zylinder umfaßt, wobei mit dem elastischen Rand begonnen und auf der Seite der offen bleibenden Spitze aufgehört wird, und wobei dieses Verfahren der Reihe nach folgende Arbeitsschritte umfaßt:
(a) Anheben einer vorbestimmten Anzahl von Nadeln (3) einer ersten Halbgruppe, wobei die entsprechenden Maschen (8) mit Hilfe von Platinen (6) festgehalten werden, bis zum Abnahmebereich (31),
(b) weiteres Anheben der Nadeln (3) der ersten Halbgruppe, wobei die Platinen (6) offen sind, bis zum Ablegen der entsprechenden Maschen (8) auf einem Niveau, das geeignet ist, ihr nachfolgendes Abnehmen zu ermöglichen,
(c) Anheben einer vorbestimmten Anzahl von Nadeln (7) mit den Maschen (80) einer zweiten Halbgruppe auf dasselbe Niveau wie das der ersten Halbgruppe,
(d) Abnehmen der Maschen (8) der ersten Halbgruppe mit Hilfe von Mitteln (4, 13), die für eine Überführung auf die entsprechenden Nadeln (7) der anderen Halbgruppe bestimmt sind,
(e) Absenken der Nadeln (3) der ersten Halbgruppe,
(f) Überführen der derart abgenommenen Maschen (8) mit einer Wendung um 180° um eine diametrale horizontale Achse des Nadelzylinders (1) in der Art, daß jede derart überführte Masche (8) auf die entsprechende Nadel (7) der zweiten Halbgruppe aufgefädelt wird,
(g) Anheben der Nadeln (7) der zweiten Halbgruppe in der Weise, daß die Maschen (8) der ersten Halbgruppe, die übertragen worden sind, aufgenommen werden und Freigeben dieser Maschen von den jeweiligen Überführungsmitteln (4, 13),
(h) Anordnen der einander überlagerten Maschenpaare (8, 80) einer jeden Nadel (7) der zweiten Halbgruppe in enger Nachbarschaft und koaxial in der Weise, daß sie für ein Aufmaschen vorbereitet sind,
(i) weiteres Anheben der Nadeln (7) der zweiten Halbgruppe mit den derart angeordneten Maschen (8, 80) bis zum Aufmasch-Niveau,
(l) Drehen des Nadelzylinders (1) mit einer intermittierenden Bewegung und bei jedem Schritt erfolgendes Einführen einer Aufmasch-Nadel (9) in ein Paar der derart angehobenen Maschen, wobei sie mit dem für die Trikotage des herzustellenden Produktes verwendeten Faden (F) ohne Auflösung der Kontinuität gespeist werden, und nachfolgendes Herausziehen des Fadens zur Bildung einer Aufmasch-Masche mit einfacher Kette,
(m) nach dem Ausführen der letzten Aufmasch-Masche erfolgende Ausführung von zwei oder mehr Abschlußknoten (I, II),
(n) Abschneiden des Fadens (F), und
(o) Absenken der Nadeln (7) der zweiten Halbgruppe bis zum Abhäkeln, um das derart fertiggestellte herzustellende Produkt abzugeben.

2. Verfahren nach Anspruch 1, dadurch **gekennzeichnet**, daß der Schritt (c) als erster und die Schritte (a) und (b) als zweiter bzw. dritter Schrit ausgeführt werden.

3. Verfahren nach Anspruch 1, dadurch **gekennzeichnet**, daß die Schritte (c) und (b) als zweiter bzw. dritter Schritt ausgeführt werden.

4. Verfahren nach Anspruch 1, dadurch **gekennzeichnet**, daß sich der Zylinder (1) der Nadeln (3, 7) während des Schrittes (1) in gleichförmiger Weise dreht und daß die Aufmasch-Nadel (9) in das Maschenpaar (8, 80) eingreift, indem sie der Bewegung des Zylinders folgt und daß sich diese Nadel danach zurückbewegt, um die Trajektorie der Nadeln des Zylinders (1) zu verlassen und in ihre Anfangsposition zurückzukehren.

5. Verfahren zum Verbinden von zwei Rändern eines schlauchförmigen herzustellenden Trikotageproduktes, insbesondere eines Strumpfes, das die Phase der Herstellung des herzustellenden Produktes mit einer Rundwirkmaschine mit einem einzigen Zylinder umfaßt und bei dem mit dem elastischen Rand begonnen und mit der Seite der offen bleibenden Spitze aufgehört wird, und das der Reihe nach folgende Bearbeitungsschritte umfaßt:
(a) Anheben einer vorbestimmten Anzahl von Nadeln (3) einer ersten Halbgruppe, wobei die entsprechenden Maschen (8) mit Hilfe von Platinen (6) festgehalten werden, bis zum Abnahmebereich (31),
(b) weitergehendes Anheben der Nadeln (3) der ersten Halbgruppe, wobei die Platinen (6) geöffnet sind, bis die entsprechenden Maschen (8) auf einem Niveau abgegeben werden, das für ihre nachfolgende Abnahme geeigent ist,
(c) Anheben einer vorbestimmten Anzahl von Nadeln (7) mit Maschen (80) einer zweiten Halbgruppe auf das gleiche Niveau wie das der ersten Halbgruppe,
(d) Abnehmen der Maschen (8) der ersten Halbgruppe mit Mitteln (4, 13), die zu einer Überführung auf die entsprechenden Nadeln (7) der anderen Halbgruppe dienen,
(e) Absenken der Nadeln (3) der ersten Halbgruppe,
(f) Überführen der derart abgenommenen Maschen (8) mit einer Wendung um 180° um eine diametrale horizontale Achse des Nadelzylinders (1) in der Weise, daß jede derart überführte Masche (8) auf die entsprechende Nadel (7) der zweiten Halbgruppe aufgefädelt wird,
(g) Anheben der Nadeln (7) der zweiten Halbgruppe in der Weise, daß die Maschen (8) der ersten Halbgruppe, die überführt worden sind, aufgenommen werden und Freigeben dieser Maschen von den jeweiligen Überführungsmitteln (4, 13),
(h') Anheben der Nadeln (7) der zweiten Halbgruppe bis zum Abgabeniveau der entsprechenden Maschen (80),
(i') Absenken der Nadeln (7) der zweiten Halbgruppe mit geöffneten Platinen (6) bis zum Anordnen der entsprechenden oberen Maschen (8), die im Zustand des Abhäkelns übertragen worden sind,
(l') Anheben der Nadeln (7) mit geschlossenen Platinen (6) in der Weise, daß die entsprechenden Maschen (8) in einer für das Aufmaschen geeigneten Stellung angeordnet werden,
(m') weiteres Anheben der Nadeln (7) mit geöffneten Platinen (6) in der Weise, daß die entsprechenden Maschen (8) auf einem Niveau angeordnet werden, das für die Durchführung des Aufmaschens geeignet ist,
(n') mit einer intermittierenden Bewegung erfolgendes Drehen des Zylinders (1) der Nadeln (3, 7) und bei jedem Schritt erfolgendes Einführen einer Aufmasch-Nadel (9) in jedes Paar von derart angeordneten Maschen (8), wobei ihnen der für die Herstellung des herzustellenden Trikotageproduktes verwendete Faden (F) ohne Auflösung der Kontinuität zugeführt wird, und darauffolgendes Herausziehen des Fadens zur Bildung einer Aufmasch-Masche mit einfacher Kette,
(o') nach Ausführen der letzten Masche erfolgendes Ausführen von zwei oder mehr Abschlußknoten (I, II),
(p') Abschneiden des Trikotage- und Aufmasch-Fadens (F) und
(q') Absenken der Nadeln (7) der zweiten Halbgruppe bis zum Abhäkeln, um das derart fertiggestellte Produkt abzugeben.

6. Verfahren nach Anspruch 5, dadurch **gekennzeichnet**, daß der Zylinder (1) der Nadeln (3, 7) sich während des Schrittes (n') in gleichförmiger Weise dreht und daß die Aufmasch-Nadel (9) in das Maschenpaar (8) eingreift, indem sie der Bewegung des Zylinders folgt und daß sie sich hierauf zurückbewegt, um die Trajektorie der Nadeln des Zylinders (1) zu verlassen und in ihre ursprüngliche Position zurückzukehren.

7. Verfahren nach den Ansprüchen 1 bis 4 oder 5 bis 6, dadurch **gekennzeichnet**, daß die Spitze des mit der Rundwirkmaschine realisierten schlauchförmigen herzustellenden Produktes von zwei identischen krummlinigen Rändern (S, R) gebildet wird, um ein "Fischmaul"-Aufmaschen zu ermöglichen.

8. Verfahren nach den Ansprüchen 1 bis 4 oder 5 bis 6, dadurch **gekennzeichnet**, daß die Spitze des mit der Rundwirkmaschine realisierten schlauchförmigen herzustellenden Produktes von zwei Rändern (S, R) mit einer Zahl von unterschiedlichen Gruppen gebildet wird, um ein "Haifischmaul"-Aufmaschen zu ermöglichen.

9. Verfahren nach den Ansprüchen 1 bis 4 oder 5 bis 6, dadurch **gekennzeichnet**, daß das mit der Rundwirkmaschine realisierte schlauchförmige herzustellende Produkt ein mit einer Gewebetasche (T') versehener Strumpf ist, die auf der Seite der Sohle oder oberhalb des Fußes angeordnet ist.

10. Vorrichtung zum Verbinden der beiden Ränder eines herzustellenden schlauchförmigen Trikotageproduktes gemäß dem Verfahren der Ansprüche 1 bis 4 oder 5 bis 9, die folgende Bestandteile umfaßt:
- erste Nockeneinrichtungen (2) zur Steuerung der nach oben bzw. nach unten gerichteten Bewegung einer vorbestimmten Anzahl von Nadeln (3, 7) einer ersten Halbgruppe und einer zweiten Halbgruppe von Maschen (8, 80), die in einem aktiven Zustand sind, wenn die Trikotage-Nocken inaktiv sind und umgekehrt,
- zweite Nockeneinrichtungen zur Steuerung der darüber hinausgehenden nach oben gerichteten bzw. darüber hinausgehenden nach unten gerichteten Bewegung der vorbestimmten Anzahl von Nadeln (3, 7) der ersten Halbgruppe und der zweiten Halbgruppe, die sich im aktiven Zustand befinden, wenn die Trikotage-Nocken inaktiv sind und umgekehrt,
- Einrichtungen zum Anheben der Maschen (8) der ersten Halbgruppe und zum Wenden dieser Maschen um 180° um eine diametrale horizontale Achse (a, a) des Zylinders (1) der Nadeln (3, 7) mit einem Spangenpaar (13) für jede Masche (8), das mit einer Vertiefung (130) versehen ist, die in der Nähe des in der Anhebposition nach unten gerichteten Kopfes angeordnet ist, wobei diese Vertiefung (130) dazu dient, eine entsprechende Masche (8) aufzunehmen und zu halten, und mit zwei entsprechenden Riegeln (4) zum Öffnen bzw. Verschließen für jedes Spangenpaar (13), wobei die Spangen (13) und die zugehörigen Riegel (4) in entsprechenden Rillen eines halbkreisförmigen Sektors (5) untergebracht und in der Weise ausgeführt sind, daß sie eine Verschiebung auf den beiden Flächen des Sektors (5) in Abhängigkeit seiner Position bezüglich des Zylinders (1) der Nadeln (3, 7) ermöglichen, wobei der Sektor (5) in drehbarer Weise mit einer Winkelbahn von 180° in beiden Richtungen um eine diametrale horizontale Achse (a-a) des Zylinders (1) der Nadeln (3, 7) oberhalb der Platinen (6) montiert ist,
- Einrichtungen zum Verbinden des Sektors (5) mit dem Zylinder (1) der Nadeln (3, 7) mit einem radialen Verschluß (60), der in der aktivierten Position in die entsprechende Ringnut (61) des Zylinders (1) der Nadeln (3, 7) unter Steuerung eines entsprechenden Nockens eingreift, der zwischen zwei Positionen gleitet, von denen eine eine Blockierungsposition des Sektors (5) mit dem Zylinder (1) der Nadeln (3, 7) und die andere eine Freigabeposition bezüglich des Zylinders (1) der Nadeln (3, 7) ist, jedoch in eine Position in einem konstanten und vorgegebenen Zwischenraum,
- Mittel zum Blockieren des Platinengehäuses während der horizontalen Rotation des Sektors (5) in fester Verbindung mit dem Nadelzylinder (1), mit zwei Gabeln (62), die von einem feststehenden Maschinenteil getragen sind, das in radialer Richtung bezüglich des Zylinders (1) gleitet, wobei diese Gabeln zwei entsprechenden vertikalen Stiften zugeordnet sind, die am Platinengehäuse befestigt sind, und mit einem entsprechenden Betätigungsnocken (64), der fest mit dem Träger des Sektors (5) in der Weise verbunden ist, daß mit der Rotation des letzteren wenigstens eine der Gabeln (62) mit dem entsprechenden Stift das Platinengehäuse zurückhält,
- Mittel zum Aufmaschen der einander entsprechenden und überlagerten, auf die Nadeln (7) der zweiten Halbgruppe aufgebrachten Maschen (8, 80) mit einer Schnabel-Nadel (9) derart, wie sie bei Aufmasch-Maschinen verwendet werden, die am vorderen Ende einer Stange befestigt ist, die einer hin- und hergehenden Drehbewegung um ihre Achse bzw. einer hin- und hergehenden Translationsbewegung entlang der Richtung dieser Achse unterworfen ist, mit einem entsprechenden Haken (10), der bezüglich der Maschen (8, 80) auf der der Nadel (9) gegenüberliegenden Seite angeordnet ist und mit einer Gewebe-Preß-Rolle oder -Schieber (11) ier bzw. der dazu dient, die Maschen (8, 80) beim Aufmaschen in der Aufmasch-Position zu halten, wobei die Rolle oder der Schieber (11) bezüglich der Trikotage-Nadeln (3, 7) auf der gleichen Seite wie die Aufmasch-Nadel (9) angeordnet ist.

11. Vorrichtung nach Anspruch 10, dadurch **gekennzeichnet**, daß die radialen Rillen des Sektors (5) paarweise parallel sind, wobei jedes Paar längs eines entsprechenden Radialstrahls des Sektors (5) ausgerichtet ist, der durch die entsprechende Nadel (3) bzw. (7) verläuft.

12. Vorrichtung nach Anspruch 10, dadurch **gekennzeichnet**, daß die Aufmaschnadel (9) hinter den Nadeln (7) der zweiten Halbgruppe positioniert ist.

13. Vorrichtung nach Anspruch 10, dadurch **gekennzeichnet**, daß die Aufmaschnadel (9) vor den Nadeln (7) der zweiten Halbgruppe positioniert ist.

14. Vorrichtung nach Anspruch 10, dadurch **gekennzeichnet**, daß die Nadel (9) einer horizontalen hin- und hergehenden Oszillationsbewegung für eine Verwendung mit dem sich in kontinuierlicher Weise drehenden Zylinder (1) der Nadeln (3, 7) unterworfen ist.

15. Vorrichtung nach Anspruch 10, dadurch **gekennzeichnet**, daß jede der Spangen (13) mit zwei Vorsprüngen (131) versehen ist, die auf jeder Seite abstehen aber vertikal ausgerichtet sind, um ihre hin- und hergehende Verschiebung im Inneren der jeweiligen Rillen des Sektors (5) unter der Steuerung eines entsprechenden horizontalen, festen Nockens (14) in der Weise zu ermöglichen, daß eine Bewegungsbahn der Spangen (13) in beide Richtungen bezüglich des Sektors (5) und in Relation mit der Position des letzteren bezüglich des Nadelzylinders (1) ermöglicht wird.

16. Vorrichtung nach Anspruch 10, dadurch **gekennzeichnet**, daß jeder der Riegel (4) mit zwei Vorsprüngen (40) versehen ist, die über jede Seite hinaus vorstehen und vertikal versetzt sind, um seine Verschiebung unter Steuerung des besagten Nockens (14) zu ermöglichen.

17. Vorrichtung nach Anspruch 10, dadurch **gekennzeichnet**, daß die Spangen (13) einen Kopf mit einem keilförmigen Profil besitzen, um das Ergreifen bzw. das Freigeben der entsprechenden, zu übertragenden Maschen (8) zu erleichtern.

18. Vorrichtung nach Anspruch 10, dadurch **gekennzeichnet**, daß die Vorsprünge (131, 40) der Spangen (13) und der Riegel (4) eine Höhe besitzen, die in Abhängigkeit vom Profil des entsprechenden Steuernockens (14) vorbestimmt ist.

19. Vorrichtung nach Anspruch 10, dadurch **gekennzeichnet**, daß der oszillierende Sektor (5) freilaufend auf zwei entsprechenden zylindrischen Gelenken (50) montiert ist, die horizontal koaxial und einander diametral gegenüberliegend angeordnet und auf einem kreisförmigen Kranz (52) koaxial mit dem Nadelzylinder (1) montiert sind, und der mit einer Gabel (51) versehen ist, die dazu dient, mit einem entsprechenden vertikalen Steuerriegel (15) zusammenzuwirken, um seine hin- und hergehende Rotation mit einer Winkelamplitude von 180° vermittels einer entsprechenden Transmission mit windschiefen Achsen auszulösen, wobei der vertikale Riegel (15) in vertikaler Richtung zwischen zwei Positionen gleitet, von denen die eine eine angehobene Position ist, um die horizontale Rotation der Gabel (51) auszulösen, während die andere eine abgesenkte Ruhelage ist.

20. Vorrichtung nach Anspruch 10, dadurch **gekennzeichnet**, daß die Nadeln (3) der ersten Halbgruppe in jeder der entsprechenden Flanken mit einer Rille (31) versehen sind, um die Aufnahme des Kopfes der entsprechenden Spange (13) zu ermöglichen und es letzteren zu ermöglichen, in die entsprechenden Maschen (8) einzugreifen, sowie mit einem zu dem oder den Trikotage-Ansätzen (33') zusätzlichen Ansatz (33), der dazu dient, von einer der Nockeneinrichtungen betätigt zu werden.

21. Vorrichtung nach Anspruch 10, dadurch **gekennzeichnet**, daß die Nadeln (7) der zweiten Halbgruppe mit einem zu dem oder den Trikotageansätzen (74') zusätzlichen Ansatz (74) versehen sind, der von einer der Nockeneinrichtungen betätigbar ist und daß diese Nadeln im übrigen mit einer Rille (71) versehen sind, deren Achse (b-b) bezüglich der Längsachse der Stange (73) und in Zentrifugalrichtung bezüglich des Zylinders (1) der Nadeln (3, 7) nach unten geneigt ist, wobei diese Rille in derselben Flanke für alle Nadeln (7) ausgebildet ist und dazu bestimmt ist, die Aufmasch-Nadel (9) zu führen.

22. Vorrichtung nach Anspruch 20 und 21, dadurch **gekennzeichnet**, daß bei den Rundwirkmaschinen, bei denen dies möglich ist, die zusätzlichen Vorsprünge (33, 73) der Nadeln (3, 7) mit den Trikotage-Vorsprüngen (33', 73') zusammenfallen.

23. Vorrichtung nach Anspruch 22, dadurch **gekennzeichnet**, daß die Rille (71) der Nadeln (7) eine bezüglich der Längsachse der Stange (73) und in Zentrifugalrichtung bezüglich des Zylinders (1) der Nadeln (3, 7) nach oben geneigte Achse besitzt.

24. Vorrichtung nach Anspruch 10, dadurch **gekennzeichnet**, daß die Spangen (13) ihre entsprechend dem Kopf umgebogene Spitze bezüglich der betreffenden Gleitrichtung seitlich und nach innen angeordnet haben, um ihr Einführen in die Hohlräume (31) der entsprechenden Nadeln (3) der ersten Halbgruppe zu ermöglichen und somit das Ergreifen der betreffenden Maschen (8) sicherzustellen.

25. Vorrichtung nach Anspruch 10, dadurch **gekennzeichnet**, daß die Nadeln (3, 7) des Zylinders (1) eine gerade Gesamtzahl besitzen.

26. Vorrichtung nach Anspruch 10, dadurch **gekennzeichnet**, daß die Nadeln (3) der ersten Halbgruppe die gleiche Anzahl besitzen, wie die Nadeln (7) der zweiten Halbgruppe.

27. Vorrichtung nach Anspruch 25, dadurch **gekennzeichnet**, daß die Anzahl der Nadeln (7) der zweiten Halbgruppe um zwei größer ist als die Anzahl der Nadeln (3) der ersten Halbgruppe.

28. Vorrichtung nach Anspruch 10, dadurch **gekennzeichnet**, daß die Gesamtzahl der Nadeln (3, 7) des Zylinders (1) ungerade ist, wobei die Anzahl der Nadeln (7) der zweiten Halbgruppe um eins größer ist als die Anzahl der Nadeln (3) der ersten Halbgruppe.

## Claims

1. Method for seaming two edges of a knitted tubular article, particularly of a sock, comprising the step of manufacturing a tubular article with a single-needles cylinder circular machine, starting from the elastic hem and finishing at the side of the toe which is left open, the method comprising in sequence the following operative steps:
**(a)** lifting a predetermined number of needles (3) of a first semirank, while holding stitches (8) by means of sinkers (6), to position the stitches at a removal region (31);
**(b)** further lifting up said needles (3) of said first semirank, with said sinkers (6) being open, to dispose the respective stitches at a removal level in view of their subsequent removal;
**(c)** lifting a predetermined number of needles (7) with stitches (80) of a second semirank to said removal level;
**(d)** removing stitches (8) of said first semirank by means (4, 13) provided for the transfer thereof onto corresponding needles (7) of said second semirank;
**(e)** lowering said needles (3) of said first semirank;
**(f)** transferring said removed stitches (8) through a 180° overturning about an horizontal diametral axis of said needles cylinder (1), so that each stitch (8) thus transferred will fit a corresponding needle (7) of the second semirank;
**(g)** lifting said needles (7) of said second semirank so as to load said transferred stitches (8) of said first semirank and release them from the relevant transfer means (4, 13);
**(h)** placing pairs of superimposed stitches (8, 80) of each needle (7) of the second semirank tightly juxtaposed and coaxial, so that the stitches are in a linking attitude;
**(i)** lifting further the needles (7) of the second semirank with stitches (8, 80) thus positioned up to a linking level;
**(l)** rotating said needles cylinder (1) with intermittent motion and inserting, step by step, a linking needle (9) into a pair of lifted stitches, by feeding said linking needle without loss of continuity, with a linking thread (F) used for the knitting of said tubular article and then removing said said linking needle to form a plain linking chain-stitch;
**(m)** making two or more closing knots (I, II) after having executed a last linking stitch;
**(n)** cutting said linking thread (F);
**(o)** lowering said needlse (7) of said second semirank down to a cast off position to unload the finished article.

2. Method according to claim 1, characterized in that said step (c) is carried out as a first step and said steps (a) and (b) as second and respectively third steps.

3. Method according to claim 1 characterized in that said steps (a) and (b) are carried out as a second and respectively third steps.

4. Method according to claim 1 characterized in that, during said step (1), the cylinder (1) with needlse (3, 7) rotates uniformly, and that said linking needle (9) fits into said pair of stitches (8, 80) by following the motion of said needles cylinder (1) and said linking needle subsequently retracts to leave the trajectory of the needles of the cylinder (1) to resume its initial position.

5. Method for seaming two edges of a knitted tubular article, particularly of a sock, comprising the step of manufacturing a tubular article with a single-needles cylinder circular machine, starting from the elastic hem and finishing at the side of the toe which is left open, the method comprising in sequence the following operative steps:
**(a)** lifting a predetermined number of needles (3) of a first semirank, while holding stitches (8) by means of sinkers (6), to position the stitches at a removal region (31);
**(b)** further lifting up said needles (3) of said first semirank, with said sinkers (6) being open, to dispose the respective stitches at a removal level in view of their subsequent removal;
**(c)** lifting a predetermined number of needles (7) with stitches (80) of a second semirank to said removal level;
**(d)** removing stitches (8) of said first semirank by means (4, 13) provided for the transfer thereof onto corresponding needles (7) of said second semirank;
**(e)** lowering said needles (3) of said first semirank;
**(f)** transferring said removed stitches (8) through a 180° overturning about an horizontal diametral axis of said needles cylinder (1), so that each stitch (8) thus transferred will fit a corresponding needle (7) of the second semirank;
**(g)** lifting said needles (7) of said second semirank so as to load said transferred stitches (8) of said first semirank and release them from the relevant transfer means (4, 13);
**(h')** lifting said needles (7) of the second semirank up to the removal level of the relevant stitches (8, 80);
**(i')** lowering said needles (7) of said second semirank, with the sinkers (6) being open, to dispose transferred upper stitches (8) in a cast off position;
**(l')** lifting said needles (7), with the sinkers being closed, so as to dispose the corresponding stitches (8) in a linking attitude;
**(m')** lifting further up said needles (7), with the sinkers (6) being open, so as to dispose the corresponding stitches (8) at a linking level;
**(n')** rotating said cyinder (1) of needles (3, 7) and inserting, one pitch at a time, a linking needle (9) into each pair of stitches (8) thus disposed by feeding said linking needle, without loss of continuity, with a linking thread (F) used for the knitting of the article and then removing said linking needle to form a plain linking chain-stitch;
**(o')** making two or more closing knots (I, II) after execution of the last stitch;
**(p')** cutting the knitting and linking thread (F);
**(q')** lowering said needles (7) of the second semirank down to a cast off position, to unload the finished article.

6. Method according to claim 5 characterized in that during said step (n') the cylinder (1) of needles (3, 7) rotates uniformly and in that the linking needle (9) fits into a pair of stitches (8) by following the movement of the cylinder and then moves back to leave the trjectory of the needles of the cylinder (1) to resume its initial position.

7. Method according to claims 1-4 or 5-6 characterized in that the toe to be linked of the tubular article made by said circular machine is formed by two curvilinear edges (S, R) to allow a "fish mouth" type seam to be operated.

8. Method according to claims 1-4 or 5-6 characterized in that the toe to be linked of the tubular article made by said circular machine is formed by two curvilinear edges (S, R) to allow a "shark mouth" type seam to be operated.

9. Method according to claims 1-4 or 5-6 characterized in that the tubular article made by said circular machine is a sock provided with a fabric pocket (T) disposed on the side of the sole or on the back of the sock.

10. Apparatus for seaming two edges of a knitted tubular article according to the method claimed in claims 1-4 or 5-9 comprising:
- first cam means (2) for operating the lifting and respectively the lowering of a predetermined number of needles (3, 7) of a first and a second semirank of stitches (8, 80), which are disposed in the operative condition when the knitting cams are inoperative and vice versa;
- second cam means for operating the further lifting of the predetermined number of needles (3, 7) of the first and second semirank, which are disposed in the operative condition when the knitting cams are inoperative and vice versa;
- means for removing the stitches (8) of the first semirank and overturning them through 180° about a diametral horizontal axis (a-a) of the cylinder (1) of needles (3, 7), with a pair of spikes (13) for each stitch (8), which are provided with a recess (130) located in proximity of the head being turned in the removal condition, the recess (130) being intended to receive and hold therein a relevant stitche (8), and with two corresponding opening and respectively closing pegs (4) for each pair of spikes (13), which spikes (13) and respective pegs (4) are housed in corresponding slots of a semicircular sector (5) and so constructed to be moved on both sides of sector (5) according to the position of the latter with respect to the cylinder (1) of needles (3, 7) : the sector (5) being rotatively mounted for a 180° angular displacement in both directions about a diametral horizontal axis (a-a) of the cylinder (1) of needles (3, 7) on the top of sinkers (6);
- means for connecting the sector (5) to the cylinder (1) of needles (3, 7), with a radial shutter (60) which, in operative mode, is engaged with a corresponding groove (61) of an element solid to the cylinder (1) of needles (3, 7) upon operation of a corresponding cam sliding between two positions, one for blocking the support of the sector (5) to the cylindre (1) of needles (3, 7) and the other for releasing it from same cylinder (1) of needles (3, 7) but spaced apart by a constant and preset lenght;
- means for blocking the sinker case during the horizontal rotation of said sector (5) together with the needles cylinder (1), with two forks (62) supported on the stationary part of the machine and radially sliding with respect to the cylinder (1), which are associated with two corresponding vertical pins fixed to the sinker case, and with a corresponding actuation cam (64) which is solid to the support of sector (5) so that, by the rotation thereof, at least one of the forks (62) with relevant pin will retain the sinker case;
- means for carrying out the linking of paired and superimposed stitches (8, 80) being fitted on the needles (7) of the second semirank, with a crookshaped linking needle (9) fixed at the front end of a rod driven into an alternate rotary motion about its axis and, respectively, into a reciprocating translatory motion along said axis, with a corresponding crochet (10) located on the said of the needle (9) opposite with respect to stitches (8, 80), and with a fabric-holding wheel or slide (11) to keep the stitches (8, 80) in linking position during the linking: the wheel or slide (11) being located on the same side of the linking needle (9) with respect to the knitting needles (3, 7).

11. Apparatus according to claim 10, characterized in that the radial slots of said sector (5) are two-by-two parallel to each other, with each pair being oriented to a corresponding radius of the sector (5) passing through the corresponding needle (3) and respectively (7).

12. Apparatus according to claim 10, characterized in that the linking needle (9) is positioned rearwardly of the needles (7) of the second semirank.

13. Apparatus according to claim 10, characterized in that said linking needle (9) is positioned in front of the needles (7) of the second semirank.

14. Apparatus according to claim 10, characterized in that said needle (9) is driven into a horizontal reciprocating oscillation motion in association with the cylinder (1) of needles (3, 7) which rotates of continuous motion.

15. Apparatus according to claim 10, characterized in that each of the spikes (13) is provided with two heels (131) protruding from opposite sides but vertically aligned to allow them to reciprocate inside the respective slots of the sector (5) by means of a fixed cam (14), to cause the displacement of spikes (13) in two directions with respect to the sector (5) and relative to the position thereof with respect to the needles cylinder (1).

16. Apparatus according to claim 10, characterized in that each of the pegs (4) is provided with two heels (40) protruding form opposite sides and being vertically offset to be moved by said cam (14).

17. Apparatus according to claim 10, characterized in that said spikes (13) are provided with a head having a wedge-like profile, in order to ease the capture and respectively the release of the corresponding stitches (8) to be transferred.

18. Apparatus according to claim 10, characterized in that the heels (131, 40) of spikes (13) and pegs (4) have a height chosen in relation to the profile of the corresponding driving cam (14).

19. Apparatus according to claim 10, characterized in that said oscillating sector (5) is idly mounted on two corresponding cylindrical hinges (50) horizontally coaxial and diametrically opposite to each other, which are fixed on a circular ring (53) coaxial to the needles cylinder (1), and is provided with a fork (51) to be engaged with a corresponding vertical operating peg (15) to drive it into alternate motion with 180° angular displacement by means of a corresponding drive having skew axes: said vertical peg (15) being vertically sliding between two positions, a lifted one to activate the horizontal rotation of the fork (51) and a lowered one of rest condition.

20. Apparatus according to claim 10, characterized in that the needles (3) of the first semirank are provided with a slot (31) in either sides thereof, to receive the head of the corresponding spikes (13) and allow the latter to be inserted into the corresponding stitches (8), and with a heel (33) supplementing the knitting heels (33'), which is to be activated by one of said cam means.

21. Apparatus according to claim 10, characterized in that the needles (7) of the second semirank are provided with a heel (74) supplementing the knitting heels (74'), which is activated by one of said cam means, and are also provided with a slot (71) having an axis (b-b) inclined downwardly with respect to the longitudinal axis of the stem (73) and centrifugally with respect to the cylinder (1) of needles (3, 7), which slot is formed in a same side for all the needles (7) and is intended to guide the linking needle (9).

22. Apparatus according to claim 10, characterized in that in certain circular machines said heels (33, 73) supplemental to needles (3, 7) coincide with the knitting needles (33', 73').

23. Apparatus according to claim 10, characterized in that said slot (71) of needles (7) has its axis inclined upwardly with respect to the longitudinal axis of the stem (73) and centrifugally with respect to the cylinder (1) of needles (3, 7).

24. Apparatus according to claim 10, characterized in that the spikes (13) are provided with a tip being bent in corrispondence of the head, sideways and internallyof the respective sliding direction, to allow for the insertion thereof into the recesses (31) of corresponding needles (3) of the first semirank and, thereby, ensuring the capture of the relevant stitches (8).

25. Apparatus according to claim 10, characterized in that the cylinder (1) of needles (3, 7) has an odd or an even number of needles.

26. Apparatus according to claim 10, characterized in that the needles (3) of the first semirank are equal in number to those of the second semirank.

27. Apparatus according to claim 25, characterized in that the number of the needles (7) of the second semirank is equal to that of the needles (3) of the first semirank plus two.

28. Apparatus according to claim 10, characterized in that the total number of needles (3, 7) of said cylinder (1) is an odd number, with the number of needles (7) of said second semirank being equal to that of the needles (3) of the first semirank plus one.
